# FASCICULE DE BREVET EUROPEEN

(11) **EP 3 482 879 B1**
(45) Date de publication et mention de la délivrance du brevet: **28.12.2022**
(21) Numéro de dépôt: 18205101.1
(22) Date de dépôt: 08.11.2018
(51) Int. Cl.: B24D 13/02, B24D 13/12

(54) **ROULEAU A SURFACE FONCTIONNELLE POUR OUTIL ELECTRIQUE ET OUTIL ELECTRIQUE DOTE D'UN TEL ROULEAU**
WALZE MIT FUNKTIONELLER OBERFLÄCHE FÜR ELEKTRISCHES WERKZEUG, UND MIT EINER SOLCHEN WALZE AUSGESTATTETES ELEKTRISCHES WERKZEUG
ROLLER WITH FUNCTIONAL SURFACE FOR A POWER TOOL AND POWER TOOL WITH SUCH A ROLLER

(30) Priorité: 09.11.2017 FR 1771184
(43) Date de publication de la demande: 15.05.2019
(73) Titulaire: Far Group Europe, 37700 Saint Pierre des Corps (FR)
(72) Inventeur: HUREL, Christophe, 37550 SAINT-AVERTIN (FR); GERVAIS, Nicolas, 37300 JOUE-LES-TOURS (FR)
(74) Mandataire: Aupetit, Muriel J. C.

(56) Documents cités:
- EP-A1- 1 844 901
- US-A- 3 056 986
- US-A1- 2005 153 639
- US-A1- 2011 021 119

## Description

L'invention concerne le domaine des outils électriques utilisant un élément fonctionnel cylindrique tel qu'un rouleau ou une brosse, l'élément fonctionnel cylindrique étant apte à être monté de manière amovible sur un arbre rotatif de l'outil.

L'invention sera plus particulièrement décrite en regard d'un dispositif de rénovation de surface portatif ou non, sans toutefois y être limitée. Elle s'applique à tout dispositif/outil électrique doté d'un arbre rotatif longiligne et sur lequel est destiné à être monté de manière amovible un élément fonctionnel/un accessoire de forme allongée de sorte à assurer sa rotation, l'élément fonctionnel présentant une surface externe fonctionnelle de bricolage. Dans la suite de la description, un dispositif de rénovation de surface est également dénommé rénovateur de surface.

Le rénovateur de surface est un outil servant à décaper, brosser, rénover des surfaces, telles que des surfaces en bois ou en métal, à l'aide d'un élément cylindrique rotatif tel qu'une brosse ou un rouleau rotatif.

On entend dans la suite de la description par « rouleau », tout rouleau, brosse, élément cylindrique possédant une surface externe fonctionnelle, telle qu'une surface active de frottement qui est adaptée au type de surface à rénover. A titre d'exemple, une surface active de frottement du rouleau peut être à base de feutre, ou de papier abrasif (à surface continue ou sous la forme de bandelettes), ou encore dotée de poils de brossage en plastique ou métalliques, etc.

Un outil de rénovation de surface à rouleau comporte de manière connue un corps logeant des moyens d'entraînement électrique du type moteur électrique, et dont l'extrémité distale forme des moyens de préhension, et transversalement au corps, un arbre rotatif longiligne sur lequel est monté de manière amovible au moins un élément cylindrique rotatif de rénovation du type rouleau, le rouleau étant apte à tourner en rotation via l'arbre rotatif entraîné par les moyens d'entraînement électrique ; un carter de sécurité est généralement également prévu pour recouvrir à distance en partie le rouleau.

Aujourd'hui, pour assurer un montage amovible du rouleau sur l'arbre, d'une part le rouleau comporte un évidement central longitudinal formant un moyeu, et d'autre part, l'arbre de l'outil est doté de deux rainures opposées, tandis que sont prévues deux clavettes longitudinales rapportées qui sont de forme complémentaire aux rainures pour être insérées dans lesdites rainures de l'arbre lorsque le moyeu du rouleau est associé à l'arbre. Une telle configuration de rouleau dont l'arbre est doté de deux rainures opposées, est par exemple divulguée dans les documents EP 1 844 901 et US 3 056 986. Ainsi, le montage d'un rouleau se fait de la manière suivante : le moyeu du rouleau est enfilé sur et autour de l'arbre jusqu'à venir en butée à proximité de l'extrémité proximale de l'arbre (côté corps de l'outil), puis les deux clavettes sont glissées dans les rainures, ce qui solidarise le rouleau à l'arbre, et enfin une rondelle et une vis de serrage sont fixées sur l'extrémité libre de l'arbre pour verrouiller en position le rouleau.

Cette conception de fixation amovible présente des inconvénients. En particulier, elle n'est pas si rapide à mettre en oeuvre, car elle nécessite de mettre en place les clavettes puis de boulonner l'extrémité de l'arbre. De plus, les clavettes sont des pièces rapportées qu'on peut aisément égarer au démontage.

Certes, selon les modèles de rouleau, en particulier pour les rouleaux dont le moyeu est métallique et non en matière plastique, la rondelle et la vis de serrage suffisent par compression latérale à bloquer le moyeu autour de l'arbre, comme pour le rouleau décrit dans la demande de brevet US 2011/0021119. Toutefois, cette fixation ne convient que lorsqu'un seul rouleau est monté sur l'arbre. En effet, pour les rénovateurs de grande surface, il est nécessaire de monter deux rouleaux consécutifs sur l'arbre, et une compression latérale par boulonnage sur l'extrémité libre de l'arbre est insuffisante à la solidarisation des deux rouleaux sur l'arbre. Dans ce dernier cas, des clavettes sont indispensables.

Par ailleurs, il est également connu de la demande de brevet US2005/153639, sur laquelle est basé l'objet de la revendication 1, un moyeu de rouleau possédant des formes mâles qui s'engagent dans les rainures d'un capuchon d'extrémité dont le centre est doté d'un trou pour le passage de l'arbre de l'outil. Le rouleau est entraîné grâce au capuchon d'extrémité qui est porté par l'arbre de l'outil. Cependant, ce système impose la fabrication d'une pièce spécifique qu'est le capuchon d'extrémité, et le moyeu du rouleau nécessite en outre deux types d'usinage différents pour les formes mâles. L'invention a donc pour but de pallier notamment les inconvénients précités en fournissant un outil électrique à entraînement rotatif d'un rouleau, qui permet d'être aisé et rapide à monter et démonter sur l'outil, quels que soient le type de rouleau à moyeu métallique ou plastique, et le nombre de rouleaux à monter consécutivement sur un même arbre, tout en garantissant une solidarisation efficace du rouleau sur l'arbre de l'outil. L'invention porte donc sur un outil électrique doté d'un tel rouleau, en particulier un dispositif de rénovation de surface à rouleau.

On entend dans la suite de la description par « outil électrique à rouleau », un outil électrique apte à entraîner en rotation un élément fonctionnel de forme cylindrique pour assurer une tâche de bricolage.

L'invention porte ainsi sur la revendication 1.

On entend par « face intérieure » de la partie centrale, la face destinée à être contact direct avec un arbre rotatif de l'outil sur lequel est destiné à être monté le moyeu.

Selon une caractéristique, les moyens de coopération par engagement mutuel sont des moyens intégrés au corps du moyeu. On entend par « moyens intégrés », des moyens qui forment un ensemble monobloc (de préférence inamovible) en sortie de fabrication du rouleau, un ensemble unitaire avec le corps dont ils sont solidaires, au contraire de moyens rapportés qui sont indépendants. Les moyens de coopération par engagement mutuel font partie intégrante du corps du rouleau en sortie de fabrication du rouleau. Par conséquent, le rouleau est commercialisé avec lesdits moyens mâles de coopération par engagement mutuel intégrés au corps du rouleau afin de monter le rouleau sur l'outil en solidarisant directement le rouleau sans nécessiter de rapporter des pièces indépendantes de fixation.

De préférence, les moyens mâles sont inamovibles.

Ainsi, le principe de solidarisation du rouleau à l'arbre de l'outil est plus simple à mettre en oeuvre et plus rapide par rapport au système de l'art antérieur, et permet avantageusement de s'affranchir de clavettes, évitant tout risque notamment de les perdre pour l'utilisateur.

Selon une caractéristique, les moyens de coopération par engagement mutuel s'étendent longitudinalement à la partie centrale creuse du moyeu, en particulier tout le long de la partie creuse tout en étant en retrait (vers l'intérieur creux) par rapport aux chants du moyeu. Selon l'invention, les moyens mâles de coopération par engagement mutuel comprennent deux nervures longitudinales diamétralement opposées faisant saillie (radialement) depuis la face intérieure vers l'intérieur creux de la partie centrale du moyeu. De préférence, la partie centrale du moyeu avec les moyens de coopération par engagement mutuel et le reste du corps du moyeu forment un ensemble monobloc en matière plastique, en particulier fabriqué par moulage.

Selon un autre mode de réalisation, le moyeu comporte une partie périphérique qui enveloppe et est solidaire de la partie centrale, la partie périphérique étant en métal tandis que la partie centrale est en matière plastique de préférence fabriquée par moulage et collée à la partie périphérique en métal.

En particulier selon la dimension de l'épaisseur du moyeu, le moyeu (le corps du moyeu) peut comporter dans son épaisseur des évidements. Les évidements s'étendent longitudinalement au corps du moyeu et débouchent vers l'extérieur aux deux extrémités opposées (latérales) du moyeu.

Le rouleau présente une surface externe fonctionnelle formant une surface active de frottement, en particulier de rénovation de surface telle qu'à base de fibres synthétiques et/ou métalliques, ou de papier abrasif.

Avantageusement, l'outil comporte des moyens de verrouillage garantissant le maintien en position du rouleau, en particulier des moyens de serrage latéral tels que par boulonnage qui sont disposés à l'extrémité libre de l'arbre une fois ledit au moins un rouleau en position sur l'arbre. En variante, les moyens de verrouillage peuvent être associés aux moyens de coopération par engagement mutuel (mâles et/ou femelles), en procurant une fonction de clipsage.

On entend par « latéral » dans la suite de la description, le qualificatif par rapport à un plan transversal à l'axe longitudinal du rouleau ou de l'arbre de l'outil.

Dans un mode de réalisation particulier, l'arbre de l'outil comprend deux rainures longitudinales diamétralement opposées, et ledit au moins un rouleau comprend deux nervures longitudinales opposées (symétriquement par rapport à l'axe longitudinal du moyeu) en tant que moyens mâles de coopération par engagement mutuel, qui coopèrent avec (sont engagées dans) respectivement les deux rainures opposées de l'arbre.

La présente invention est maintenant décrite à l'aide d'exemples uniquement illustratifs et nullement limitatifs de la portée de l'invention, et à partir des illustrations ci-jointes, dans lesquelles:
- La figure 1 est une vue en perspective de dessus d'un exemple d'outil électrique à rouleau selon l'invention sans son carter de protection ;
- La figure 2 représente la figure 1 sans le rouleau ;
- La figure 3 est une vue isolée en perspective de l'arbre de l'outil ;
- La figure 4A est une vue en perspective d'un premier type de rouleau doté d'un moyeu selon l'invention ;
- La figure 4B est une vue en perspective du moyeu de la figure 4A ;
- La figure 5 est une vue en coupe latérale du rouleau de la figure 4A monté sur l'arbre de l'outil ;
- La figure 6A est une vue en perspective d'un second type de rouleau doté d'une variante de réalisation d'un moyeu selon l'invention ;
- La figure 6B est une vue en perspective d'une partie du moyeu de la figure 6A ;
- La figure 7 est une vue en coupe latérale du rouleau de la figure 6A monté sur l'arbre de l'outil ;
- La figure 8 est une vue en coupe latérale d'une autre variante de réalisation d'un moyeu selon l'invention.

Les figures ne sont pas à l'échelle.

L'outil électrique à entraînement rotatif 1 de l'invention illustré sur les figures 1 et 2 est un outil électrique à rouleau 2 permettant d'entraîner en rotation à haute vitesse le rouleau 2 dotée d'une surface fonctionnelle 20.

A titre d'exemple, cet outil est un rénovateur de surface, le rouleau 2 présentant sa surface fonctionnelle 20 en tant que surface active de rénovation.

La figure 1 a été simplifiée en ne dessinant pas le carter de protection, qui est habituellement disposé à distance et au-dessus du rouleau pour ce type d'outil, afin de cacher le rouleau à l'utilisateur pour éviter qu'il ne reçoive les poussières issues du décapage lors du fonctionnement du rouleau.

L'outil 1 comporte au moins un corps longiligne 10 logeant des moyens électriques d'entraînement rotatif tels qu'un moteur électrique et constituant par l'une de ses extrémités distales 11 un moyen de préhension de l'outil, et un arbre 12 (figures 2 et 3) à l'opposé de l'extrémité 11 et apte à être entraîné en rotation par le moteur. L'arbre 12 s'étend transversalement au corps longiligne 10. Il est de forme allongée et comporte des moyens de coopération pour le montage/la solidarisation du rouleau, qui sont formés de deux rainures longitudinales 13A et 13B symétriquement opposées par rapport à l'axe longitudinal de l'arbre.

L'outil 1 comporte au moins un rouleau 2 monté de manière amovible sur l'arbre 12. Pour un rénovateur de grande surface, l'outil comprend généralement deux rouleaux montés consécutivement sur l'arbre. Le rouleau 2 présente sa surface active 20 de rénovation sur l'ensemble de la périphérie de son corps cylindrique, cette surface étant dans un matériau adapté au type de surface à rénover.

Le rouleau 2 est destiné à être changé lorsque sa surface active 20 est usée.

En regard des figures 4A à 8, le rouleau 2 comporte un moyeu 3 permettant audit rouleau d'être enfilé sur l'arbre 12.

Selon l'invention, le moyeu 3 comporte des moyens intégrés 30A, 30B de coopération mutuelle, en l'occurrence des moyens mâles, qui coopèrent directement par engagement mutuel avec des moyens de coopération intégrés à l'arbre 12, en l'occurrence avec les rainures 13A et 13B de l'arbre. Les moyens de coopération par engagement mutuel 30A, 30B du rouleau et les moyens de coopération 13A, 13B de l'arbre sont de forme complémentaires. Les moyens de coopération mutuelle 30A, 30B et 13A, 13B permettent de solidariser le rouleau 2 à l'arbre 12. Pour verrouiller la fixation du rouleau, l'outil 1 comporte des moyens de serrage 4 (figure 1), tels qu'une rondelle 40 et un écrou 41, qui sont vissés sur l'extrémité libre 12A de l'arbre via un alésage 12B, comprimant ainsi latéralement le rouleau 2.

Les moyens mâles 30A, 30B sont agencés sur la face intérieure 3' de la partie centrale longitudinale creuse 31.

Le rouleau 2 et donc le moyeu 3 présentent une longueur par exemple de 100 ou 200 mm. Pour des rénovateurs de grande surface, l'outil possède deux rouleaux 2 aboutés au niveau de l'une de leurs faces latérales.

Les figures 4A et 6A illustrent respectivement deux types 2A et 2B de rouleau selon l'invention, le ou les matériaux constitutifs du moyeu 3 étant différents selon le matériau de la surface active 20.

Le premier type de rouleau 2A est un rouleau dont le moyeu 3 est fait d'un corps monobloc entièrement en matière plastique comprenant une partie centrale cylindrique creuse 31 (figures 4A, 4B et 5), tandis que la surface active 20 est en fibres synthétiques ou en bandelettes de papier de verre, les fibres ou les bandelettes étant directement collées sur la surface externe 31A en plastique du moyeu.

L'autre type de rouleau 2B (figures 6A, 6B et 7) est un rouleau qui présente une surface active 20 en fibres/filaments métalliques, tandis que le moyeu 3 est en deux parties, une première partie centrale cylindrique creuse 32 (figure 6B) qui est en matière plastique, et une seconde partie ou partie périphérique 33 (figures 6A et 7) qui enveloppe la partie centrale 32 et est en métal, les fibres métalliques étant notamment fixées par sertissage sur la surface externe 33A de la seconde partie 33. La partie périphérique 33 constitue un cylindre métallique creux de surface interne 33B homogène lisse sans saillie contre laquelle est collée la surface externe 32A de la partie centrale 32.

Les moyens mâles 30A, 30B de coopération pour le montage du rouleau sont agencés sur la face intérieure 3' de la partie centrale 32.

Selon l'invention, la partie centrale 31, 32 de chaque type de moyeu 3 est donc en matière plastique, et comprend/intègre les nervures 30A et 30B sur sa face intérieure 3' destinée à coopérer directement avec l'arbre de l'outil. De préférence, les moyens mâles sont issus de moulage avec la partie centrale.

La figure 4B montre l'exemple de réalisation du moyeu 3 dont le corps est entièrement moulé en matière plastique ; le diamètre du moyeu 3 fait entièrement de matière plastique est par exemple de l'ordre de 50 mm.

De plus, le corps présente avantageusement dans son épaisseur sur toute la longueur du corps cylindrique, entre sa partie centrale 31 et sa surface externe 31A, des évidements 34. Les évidements 34 permettent de gagner en coût de matière de fabrication, et alourdissent moins le poids du rouleau, participant à un meilleur entraînement rotatif. Ces évidements sont disposés de manière symétrique par rapport à l'axe longitudinal du corps cylindrique du moyeu.

La figure 8 illustre une variante de réalisation du moyeu 3 en matière plastique avec des évidements 34 de forme différente.

Quant au moyeu 3 à base de métal (figures 6A, 6B et 7), une fois la partie centrale 32 en matière plastique fabriquée telle qu'illustrée sur la figure 6B, celle-ci est rendue solidaire par sa surface externe 32A de l'intérieur 33B du cylindre métallique de la partie périphérique 33, par exemple par collage. L'épaisseur e de la partie centrale 32 (figure 6B) peut être réduite, par exemple de l'ordre de 1,5 mm. Le diamètre de la partie centrale est par exemple de l'ordre de 22 mm. Pour les moyeux métalliques existants, la partie centrale 32 constitue donc une pièce d'interface cylindrique intégrée au moyeu et dotée des nervures de coopération 30A et 30B avec l'arbre de l'outil.

Selon l'invention, chaque partie centrale 31, 32 du moyeu 3 comporte donc deux nervures longitudinales 30A, 30B diamétralement opposées en regard l'une de l'autre vers l'intérieur creux de ladite partie centrale. La forme des nervures 30A et 30B présente une forme de coopération mutuelle avec celle des rainures 13A et 13B de l'arbre 12.

Telles qu'illustrées à titre d'exemple nullement limitatif sur les figures 3, 5 et 7, les rainures 13A et 13B de l'arbre présentent une section en U.

Le moyeu 3 du rouleau de l'invention présente donc des formes mâles (nervures 30A et 30B) pour coopérer avec les formes femelles (rainures 13A et 13B) de l'arbre 12 ; ce mode de réalisation permet effectivement de coopérer avec les arbres rotatifs existant sur le marché qui sont usuellement dotés de formes femelles.

Selon l'invention, les nervures 30A et 30B de la partie centrale 31, 32 de chaque moyeu sont obtenues par moulage du corps 30 ou de la partie centrale 32 en matière plastique.

Les dimensions des nervures 30A et 30B sont conçues afin que les nervures coopèrent avec les rainures 13A et 13B selon un léger jeu, de préférence de l'ordre de 0,4 mm pour chaque nervure/rainure.

Les nervures 30A et 30B s'étendent de préférence selon toute la longueur du moyeu 3.

Avantageusement, les nervures 30A et 30B de la partie centrale 32 (figure 6B) qui sont donc internes au corps cylindrique ne font pas saillie par rapport aux faces latérales/chants d'extrémité 35 de ladite partie centrale 32 afin d'éviter, si au contraire elles affleuraient les chants, tout risque de frottements des nervures de deux faces latérales en regard de deux rouleaux respectifs qui seraient aboutés l'un à l'autre, pour garantir un entraînement rotatif sans gêne des deux rouleaux. En particulier, les nervures 30A et 30B sont en retrait vers l'intérieur du moyeu par rapport à chaque chant/face latérale 35.

## Revendications

1. Outil électrique (1) à élément fonctionnel rotatif (2) du type rouleau, notamment du type à fonction de rénovation de surface, comportant un arbre longiligne (12) à entraînement rotatif qui est doté de deux rainures longitudinales (13A, 13B) diamétralement opposées pour le montage de manière amovible d'au moins un rouleau, et au moins un rouleau (2) à surface fonctionnelle (20) comportant un moyeu (3) qui comporte une partie centrale creuse (31, 32) constituant la partie de montage du rouleau sur l'arbre de l'outil, **caractérisé en ce que** la partie centrale creuse (31, 32) du moyeu du rouleau comporte deux nervures longitudinales (30A, 30B) de coopération par engagement mutuel qui sont diamétralement opposées, s'étendent longitudinalement à la partie centrale creuse (31, 32) du moyeu et sont engagées par contact direct dans lesdites rainures longitudinales (13A, 13B) de l'arbre de l'outil.

2. Outil électrique selon la revendication 1, **caractérisé en ce que** les nervures (30A, 30B) s'étendent tout le long de la partie creuse tout en étant en retrait par rapport aux chants (35) du moyeu.

3. Outil électrique selon l'une quelconque des revendications précédentes, **caractérisé en ce que** les nervures (30A, 30B) sont intégrées au corps du moyeu en formant un ensemble monobloc en sortie de fabrication du rouleau.

4. Outil électrique selon l'une quelconque des revendications précédentes, **caractérisé en ce que** la partie centrale (31) du moyeu avec les nervures (30A, 30B) et le reste du corps du moyeu forment un ensemble monobloc en matière plastique, en particulier fabriqué par moulage.

5. Outil électrique selon l'une quelconque des revendications 1 à 4 **caractérisé en ce que** le moyeu (3) du rouleau comporte une partie périphérique (33) qui enveloppe et est solidaire de la partie centrale (32), la partie périphérique (33) étant en métal tandis que la partie centrale (32) est en matière plastique de préférence fabriquée par moulage et collée à la partie périphérique en métal.

6. Outil électrique selon l'une quelconque des revendications précédentes, **caractérisé en ce que** le moyeu (3) du rouleau comporte dans son épaisseur des évidements (34).

7. Outil électrique selon l'une quelconque des revendications précédentes, **caractérisé en ce que** le rouleau (2) présente une surface externe fonctionnelle (20) formant une surface active de frottement, en particulier de rénovation de surface telle qu'à base de fibres synthétiques et/ou métalliques, ou de papier abrasif.

8. Outil électrique selon l'une quelconque des revendications précédentes, **caractérisé en ce qu'**il comporte des moyens de verrouillage (4) garantissant le maintien en position du rouleau, en particulier des moyens de serrage latéral (40, 41) tels que par boulonnage qui sont disposés à l'extrémité libre de l'arbre (12A) une fois ledit au moins un rouleau en position sur l'arbre.

9. Utilisation d'un rouleau (2) à surface fonctionnelle (20) monté de manière amovible sur un outil électrique (1), selon la revendication 1, doté d'un arbre longiligne (12) à entraînement rotatif qui est doté de deux rainures longitudinales (13A, 13B) diamétralement opposées, le rouleau comportant un moyeu (3) qui comporte une partie centrale creuse (31, 32) constituant la partie de montage du rouleau sur l'arbre de l'outil, et le rouleau étant commercialisé avec des moyens mâles de coopération par engagement mutuel (30A, 30B) qui forment deux nervures longitudinales (30A, 30B) de coopération par engagement mutuel qui sont diamétralement opposées et s'étendent longitudinalement à la partie centrale creuse (31, 32), le rouleau étant apte à être monté sur l'arbre de l'outil de façon à ce que les deux nervures longitudinales (30A, 30B) s'engagent par contact direct dans les deux rainures longitudinales (13A, 13B) de l'arbre de l'outil.

## Patentansprüche

1. Elektrowerkzeug (1) mit einem Drehfunktionselement (2) einer Rollenart, insbesondere einer Art mit Oberflächenerneuerungsfunktion, das eine langgestreckte Welle (12) mit einem Drehantrieb, die mit zwei diametral gegenüberliegenden Längsnuten (13A, 13B) zum Montieren auf ablösbare Weise mindestens einer Rolle ausgerüstet ist, und mindestens eine Rolle (2) mit einer Funktionsoberfläche (20) aufweist, die eine Nabe (3) aufweist, die einen hohlen Mittelteil (31, 32), der den Montageteil der Rolle ausmacht, auf der Welle des Werkzeugs aufweist, **dadurch gekennzeichnet, dass** der hohle Mittelteil (31, 32) der Nabe der Rolle zwei Längsrippen (30A, 30B) eines Zusammenwirkens durch gegenseitiges Eingreifen aufweist, die diametral gegenüberliegend sind, die sich in Längsrichtung zu dem hohlen Mittelteil (31, 32) der Nabe erstrecken und durch direkte Berührung in die Längsnuten (13A, 13B) der Welle des Werkzeugs eingreifen.

2. Elektrowerkzeug nach Anspruch 1, **dadurch gekennzeichnet, dass** die Rippen (30A, 30B) sich entlang des gesamten hohlen Teils erstrecken, während sie relativ zu den Kanten (35) der Nabe zurückgesetzt sind.

3. Elektrowerkzeug nach einem der vorstehenden Ansprüche, **dadurch gekennzeichnet, dass** die Rippen (30A, 30B) in den Körper der Nabe eingebunden sind, indem sie nach einem Herstellen der Rolle eine einstückige Anordnung ausbilden.

4. Elektrowerkzeug nach einem der vorstehenden Ansprüche, **dadurch gekennzeichnet, dass** der Mittelteil (31) der Nabe mit den Rippen (30A, 30B) und der Rest des Körpers der Nabe eine einstückige Anordnung aus Kunststoffmaterial ausbilden, insbesondere durch Gießen hergestellt.

5. Elektrowerkzeug nach einem der Ansprüche 1 bis 4, **dadurch gekennzeichnet, dass** die Nabe (3) der Rolle einen Umfangsteil (33) aufweist, der den Mittelteil (32) umgibt und mit diesem fest verbunden ist, wobei der Umfangsteil (33) aus Metall ist, wohingegen der Mittelteil (32) aus Kunststoffmaterial, bevorzugt durch Gießen hergestellt, und mit dem Umfangteil aus Metall verklebt ist.

6. Elektrowerkzeug nach einem der vorstehenden Ansprüche, **dadurch gekennzeichnet, dass** die Nabe (3) der Rolle in ihrer Dicke Aussparungen (34) aufweist.

7. Elektrowerkzeug nach einem der vorstehenden Ansprüche, **dadurch gekennzeichnet, dass** die Rolle (2) eine äußere Funktionsoberfläche (20) vorweist, die eine aktive Reiboberfläche ausbildet, insbesondere für eine Oberflächenerneuerung wie zum Beispiel auf Basis von Kunst- und/oder Metallfasern oder Schleifpapier.

8. Elektrowerkzeug nach einem der vorstehenden Ansprüche, **dadurch gekennzeichnet, dass** es Verriegelungsmittel (4) aufweist, die das Halten der Rolle in Position sicherstellen, insbesondere seitliche Klemmmittel (40, 41) wie zum Beispiel durch Verschrauben, die an dem freien Ende der Welle (12A) eingerichtet sind, sobald die mindestens eine Rolle auf der Welle in Position ist.

9. Verwendung einer Rolle (2) mit Funktionsoberfläche (20), die auf einem Elektrowerkzeug (1) ablösbar angebracht ist, nach Anspruch 1, die mit einer langgestreckten Welle (12) mit Drehantrieb ausgerüstet ist, die mit zwei diametral gegenüberliegenden Längsnuten (13A, 13B) ausgerüstet ist, wobei die Rolle eine Nabe (3) aufweist, die einen hohlen Mittelteil (31, 32), der den Montageteil der Rolle ausmacht, auf der Welle des Werkzeugs aufweist, und die Rolle mit männlichen Mitteln des Zusammenwirkens durch gegenseitiges Eingreifen (30A, 30B) vermarktet wird, die zwei Längsrippen (30A, 30B) des Zusammenwirkens durch gegenseitiges Eingreifen ausbilden, die diametral gegenüberliegend sind und sich in Längsrichtung zu dem hohlen Mittelteil (31, 32) erstrecken, wobei die Rolle angepasst ist, um auf der Welle des Werkzeugs montiert zu werden, damit die zwei Längsrippen (30A, 30B) durch direkte Berührung in die zwei Längsnuten (13A, 13B) der Welle des Werkzeugs eingreifen.

## Claims

1. Power tool (1) with a rotary functional element (2) of the roller type, in particular of the type with a surface restoration function, comprising an elongate shaft (12) which has a rotary drive and is provided with two diametrically opposed longitudinal grooves (13A, 13B) for removably mounting at least one roller, and at least one roller (2) which has a functional surface (20) and comprises a hub (3) which comprises a central hollow part (31, 32) constituting the part for mounting the roller on the shaft of the tool, **characterized in that** the central hollow part (31, 32) of the hub of the roller comprises two longitudinal ribs (30A, 30B) for mutual engagement which are diametrically opposed, extend longitudinally with respect to the central hollow part (31, 32) of the hub and are engaged by direct contact in said longitudinal grooves (13A, 13B) of the shaft of the tool.

2. Power tool according to claim 1, **characterized in that** the ribs (30A, 30B) extend along the entire length of the hollow part while being set back relative to the edges (35) of the hub.

3. Power tool according to either of the preceding claims, **characterized in that** the ribs (30A, 30B) are integrated into the body of the hub by forming a one-piece assembly when the roller is produced.

4. Power tool according to any of the preceding claims, **characterized in that** the central part (31) of the hub with the ribs (30A, 30B) and the rest of the body of the hub form a one-piece assembly made of plastics material, in particular produced by molding.

5. Power tool according to any of claims 1 to 4, **characterized in that** the hub (3) of the roller comprises a peripheral part (33) which envelops and is secured to the central part (32), the peripheral part (33) being made of metal while the central part (32) is made of plastics material preferably produced by molding and adhered to the peripheral metal part.

6. Power tool according to any of the preceding claims, **characterized in that** the hub (3) of the roller comprises recesses (34) in its body.

7. Power tool according to any of the preceding claims, **characterized in that** the roller (2) has a functional outer surface (20) forming an active friction surface, in particular for restoring surfaces such as based on synthetic fibers and/or metal fibers, or abrasive paper.

8. Power tool according to any of the preceding claims, **characterized in that** it comprises locking means (4) ensuring that the roller is held in position, in particular means (40, 41) for lateral clamping, such as by bolting, which are arranged at the free end of the shaft (12A) once said at least one roller is in position on the shaft.

9. Use of a roller (2) which has a functional surface (20) and is removably mounted on a power tool (1), according to claim 1, provided with an elongate shaft (12) which has a rotary drive and is provided with two diametrically opposed longitudinal grooves (13A, 13B), the roller comprising a hub (3) which comprises a central hollow part (31, 32) constituting the part for mounting the roller on the shaft of the tool, and the roller being marketed with male means (30A, 30B) for mutual engagement which form two longitudinal ribs (30A, 30B) for mutual engagement which are diametrically opposed and extend longitudinally with respect to the central hollow part (31, 32), the roller being capable of being mounted on the shaft of the tool so that the two longitudinal ribs (30A, 30B) engage by direct contact in the two longitudinal grooves (13A, 13B) of the shaft of the tool.
